# EUROPÄISCHE PATENTANMELDUNG

(11) **EP 4 205 879 A1**
(43) Veröffentlichungstag der Anmeldung: **05.07.2023**
(21) Anmeldenummer: 22158915.3
(22) Anmeldetag: 25.02.2022
(51) Int. Cl.: B22D 17/22, B22D 17/32

(54) **VERFAHREN UND GIESSMASCHINE ZUR HERSTELLUNG VON FORMTEILEN**

(30) Priorität: 30.12.2021 DE 102021006413
(71) Anmelder: Leisenberg, Wolfgang, 61231 Bad Nauheim (DE)
(72) Erfinder: Leisenberg, Wolfgang, 61231 Bad Nauheim (DE)
(74) Vertreter: advotec.

(57) **Zusammenfassung**

Die Erfindung betrifft ein Verfahren zur Herstellung von Formteilen aus Metall mittels Gießen sowie eine Gießmaschine, wobei das Verfahren mit der Gießmaschine (10) mit einer Gießform (11) durchgeführt wird, wobei während eines mit der Gießmaschine ausgeführten Gießzyklus ein Formteil ausgebildet wird, wobei mit einer Temperiervorrichtung (12) der Gießmaschine eine Kühlung der Gießform durchgeführt wird, wobei zur Kühlung der Gießform in der Gießform ausgebildete Temperierkanäle (20, 21) von einem Wärmeträgermedium der Temperiervorrichtung durchströmt werden, wobei mit einer Steuervorrichtung der Gießmaschine eine Regelung einer mit einer Messeinrichtung (13) der Steuervorrichtung bestimmten Temperatur der Gießform durchgeführt wird, wobei von der Steuervorrichtung während des Gießzyklus in Abhängigkeit der bestimmten Temperatur der Gießform eine Änderung einer Kühlleistung des Wärmeträgermediums mittels der Temperiervorrichtung durchgeführt wird.

## Beschreibung

Die Erfindung betrifft ein Verfahren und eine Gießmaschine zur Herstellung von Formteilen aus Metall mittels Gießen, insbesondere Druckgießen, Kokillengießen oder dergleichen, wobei das Verfahren mit einer Gießmaschine mit einer Gießform durchgeführt wird, wobei während eines mit der Gießmaschine ausgeführten Gießzyklus ein Formteil ausgebildet wird, wobei mit einer Temperiervorrichtung der Gießmaschine eine Kühlung der Gießform durchgeführt wird, wobei zur Kühlung der Gießform in der Gießform ausgebildete Temperierkanäle von einem Wärmeübertragermedium der Temperiervorrichtung durchströmt werden, wobei mit einer Steuervorrichtung der Gießmaschine eine Regelung einer mit einer Messeinrichtung der Steuervorrichtung bestimmten Temperatur der Gießform durchgeführt wird.

Derartige Verfahren und Gießmaschinen zur Herstellung von Formteilen aus Metall mit Dauerformen für Druck- und Kokillenguss sind aus dem Stand der Technik hinreichend bekannt und werden regelmäßig in der Serien- oder Massenproduktion eingesetzt. Auch können Druckgießmaschinen, beispielweise Kaltkammerdruckgießmaschinen für einen Aluminiumdruckguss oder Magnesiumdruckguss, Verwendung finden. So lassen sich Formteile aus Leichtmetall in hoher Qualität und vergleichsweise kurzer Zeit wirtschaftlich fertigen. Wesentlich dabei ist eine Vermeidung von Ausschuss bei gleichzeitig kurzen Zykluszeiten und folglich eine Steigerung einer Effizienz einer Gießmaschine. Gleichzeitig ist eine Reduzierung eines Energieverbrauchs und eine Verlängerung einer Standzeit einer Gießform wünschenswert.

Bei den bekannten Gießmaschinen bzw. Gießverfahren wird eine Schmelze-in eine Kavität einer Gießform eingebracht. Danach erstarrt das flüssige Metall in der Gießform zu dem Formteil, welches nach einem Öffnen der Gießform entnommen werden kann. Eine Kühlung der Gießform erfolgt mittels einer Temperiervorrichtung der Gießmaschine, wobei in der Gießform Temperierkanäle ausgebildet sind, die von einem Wärmeträgermedium der Temperiervorrichtung durchströmt werden. Die Kühlung dient zur Abführung der Wärmeenergie bzw. Wärmemenge des flüssigen Metalls während der Erstarrung und auch nach der Entnahme des Formteils aus der Gießform. Dabei kann auch vorgesehen sein, dass vor Beginn eines nachfolgenden Gießzyklus mittels der Temperiervorrichtung eine Beheizung der Gießform durchgeführt wird, um diese auf eine erforderliche Startemperatur zu temperieren. Die Temperatur der Gießform wird regelmäßig durch eine Auswahl einer geeigneten Vorlauf- oder Rücklauftemperatur des Wärmeträgermediums der Temperiervorrichtung eingestellt. Diese werden so gewählt, dass sich die Temperatur der Gießform während der aufeinanderfolgenden Gießzyklen in einem Toleranzbereich befindet, innerhalb dem ein Gießen von Formteilen ohne größere Mengen von Ausschuss möglich ist.

Der vorliegenden Erfindung liegt daher die Aufgabe zugrunde, ein Verfahren zur Herstellung von Formteilen und eine Gießmaschine vorzuschlagen, mit dem bzw. der ein effizienterer Betrieb möglich ist.

Diese Aufgabe wird durch ein Verfahren mit den Merkmalen des Anspruchs 1 und einer Gießmaschine mit den Merkmalen des Anspruchs 16 gelöst.

Das erfindungsgemäße Verfahren zur Herstellung von Formteilen aus Metall mittels Gießen, insbesondere Druckgießen, Kokillengießen oder dergleichen, wird mit einer Gießmaschine mit einer Gießform durchgeführt, wobei während eines mit der Gießmaschine ausgeführten Gießzyklus ein Formteil ausgebildet wird, wobei mit einer Temperiervorrichtung der Gießmaschine eine Kühlung der Gießform durchgeführt wird, wobei zur Kühlung der Gießform in der Gießform ausgebildete Temperierkanäle von einem Wärmeträgermedium der Temperiervorrichtung durchströmt werden, wobei mit einer Steuervorrichtung der Gießmaschine eine Regelung einer mit einer Messeinrichtung der Steuervorrichtung bestimmten Temperatur der Gießform durchgeführt wird, wobei von der Steuervorrichtung während des Gießzyklus in Abhängigkeit der bestimmten Temperatur der Gießform eine Änderung einer Kühlleistung des Wärmeträgermediums mittels der Temperiervorrichtung durchgeführt wird.

Das erfindungsgemäße Verfahren ist vorteilhaft zum Gießen von Leichtmetall, insbesondere Aluminium, insbesondere Aluminiumdruckguss oder Magnesiumdruckguss, mit Dauerformen, ausführbar. Bei dem Verfahren wird die Gießform während des Gießzyklus, zumindest während eines Zeitabschnitts des Gießzyklus, mittels der Temperiervorrichtung gekühlt. Während des Gießzyklus wird eine Temperatur der Gießform mittels der Messeinrichtung kontinuierlich oder in festgelegten Zeitabschnitten bestimmt bzw. gemessen. Die Temperatur der Gießform kann mittels der Messeinrichtung durch Berechnung aus einem oder mehreren Messwerten und/oder durch indirekte oder direkte Messung erhalten werden. Die Steuervorrichtung nutzt die an der Gießform bestimmte bzw. gemessene Temperatur zur Regelung dieser Temperatur über die Temperiervorrichtung während des Gießzyklus. Insbesondere ändert die Steuervorrichtung eine Kühlleistung des Wärmeträgermediums mittels der Temperiervorrichtung während des Gießzyklus. So kann eine individuelle Regelung der Temperatur der Gießform für jeden einzelnen Gießzyklus einer Abfolge von Gießzyklen durchgeführt werden. Dadurch wird es möglich, auf sich während der Abfolge von Gießzyklen ergebenden Änderungen, wie beispielsweise eine Temperatur der Schmelze, eine Temperatur des Wärmeträgermediums, eine Temperatur der Gießform oder andere Störgrößen, unmittelbar zu reagieren. Durch die individuelle Regelung kann eine Produktion von Ausschussteilen infolge von Störungen oder Schwankungen von Prozessparameter vermieden werden. Auch kann die unmittelbare Beeinflussung der Temperatur der Gießform während des Gießzyklus über die Kühlleistung des Wärmeträgermediums dazu genutzt werden, eine Zeitspanne eines Gießzyklus und/oder einen Energieeinsatz zu minimieren. Weiter kann auch eine Standzeit der Gießform dadurch verlängert werden, dass ein thermischer Stress der Gießform durch die Regelung der Temperatur der Gießform reduziert wird.

Folglich kann die Kühlleistung des Wärmeträgermediums von der Steuervorrichtung für aufeinanderfolgende Gießzyklen jeweils angepasst werden. Unter einer Kühlleistung wird ein Wärmestrom oder ein Wärmefluss verstanden, der sich insbesondere durch die Abführung von Wärmeenergie der Schmelze durch das die Temperierkanäle fließende Wärmeträgermedium (Wasser oder Thermalöl) ergibt.

Von der Steuervorrichtung kann eine Vorlauftemperatur, eine Rücklauftemperatur und/oder ein Volumenstrom des Wärmeträgermediums bestimmt und unter Berücksichtigung der Wärmekapazität des Mediums eine Kühlleistung des Wärmeträgermediums berechnet werden, wobei die Temperiervorrichtung die Kühlleistung an die für den jeweiligen Gießzyklus noch verfügbare Kühlleistung anpassen kann.

Eine weitere, ungesteuerte Kühlleistung der Gießform ergibt sich prinzipiell durch Wärmeleitung, Konvektion, Abstrahlung, Entfernen des Formteils aus der Gießform und Sprühen der Gießform mit Wasser. Die Steuervorrichtung kann durch die oben beschriebene Methode die tatsächlich abgeführte Wärmemenge für jeden Zeitpunkt des Gießzyklus aus einer Integration der Kühlleistung berechnet werden. Die Steuervorrichtung kann folglich die jeweiligen Wärmekapazitäten oder Wärmemengen der Medien von Temperiervorrichtung und/oder Gießform für jeden Zeitpunkt des Gießzyklus bilanzieren.

Die Steuervorrichtung kann ein Computer sein, auf dem ein Computerprogrammprodukt ausgeführt wird. Die Temperiervorrichtung kann zumindest einen Kühlkreislauf zur Kühlung des Wärmeträgermediums aufweisen. Je nach einer zur Kühlung zur Verfügung stehende Wärmeenergie des Kühlkreislaufs bzw. einer Kühlleistung der Temperiervorrichtung kann die Steuervorrichtung nun die Kühlleistung des Wärmeträgermediums für den jeweiligen Gießzyklus soweit als möglich ausnutzen.

Weiter kann die Temperiervorrichtung einen Speicherbehälter für das Wärmeträgermedium bzw. für eine Wärmekapazität oder Wärmemenge des Wärmeträgermediums aufweisen, in dem eine Menge an temperierten bzw. gekühlten Wärmeträgermedium vorgehalten werden kann.

Mittels der Temperiervorrichtung kann eine Vorlauftemperatur und/oder ein Volumenstrom des Wärmeträgermediums in den Temperierkanälen geändert werden. Eine Wärmeübertragung von der Gussform auf das Wärmeüberträgermedium wird u.a. durch einen Wärmeübergangskoeffizienten und einer Temperaturdifferenz zwischen der Gussform und dem Wärmeübertragermedium bestimmt. Für eine schnelle Änderung der Temperatur der Gießform kann vorteilhaft der Volumenstrom als Stellgröße zur Einstellung eines Wärmeübergangs in den Temperierkanälen genutzt werden.

Der Volumenstrom des Wärmeübertragermediums kann mittels einer Pumpe und/oder eines Ventils der Temperiervorrichtung eingestellt werden. So kann sich eine mit dem Wärmeträgermedium abgeführte Wärmemenge mit einer Erhöhung des Volumenstroms ebenfalls erhöhen. Ein Verhältnis von Wärmemenge und Volumenstrom kann näherungsweise linear sein. Um auch bei geringen Volumenströmen eine homogene Temperaturverteilung in der Gießform sicherzustellen, kann die Pumpe auch unterhalb eines festgelegten Volumenstroms durch Ein-Aus-Schaltung nach einem Impulsverfahren gesteuert werden. Gleiches wäre auch möglich mit dem Ventil, welches auch zur Verringerung eines Durchflussquerschnittes und damit zur Steuerung eines Volumenstroms genutzt werden kann.

Da die Gießformen mindestens zwei, aber bis zu mehr als 30 Temperierkanäle bzw. Temperierkreise aufweisen können, kann das Steuersystem so ausgelegt sein, dass es für jeden Temperierkreis eine jeweils optimale Temperaturkurve speichern und bei Überschreitung vorgegebener Toleranzgrenzen ein Ventil zur Änderung des Volumenstromes ansteuern kann. Es ist weiter möglich, die jeweiligen Temperaturen in einer Master-Slave-Struktur zu regeln. Ein Master-Temperierkreis, vorzugsweise mit der längsten Abkühldauer, steuert eine Drehzahl einer Pumpe und damit eine generelle Kühlleistung. Slave-Temperierkreise können mit einem Drosselventil für die minimal erforderliche Durchflussmenge und einem Ventil zur Erhöhung der Durchflussmenge ausgestattet sein, dass bei Überschreiten einer vorgegebenen oberen Toleranzgrenze für eine vorgegebene Zeit und/oder bis zum Erreichen einer unteren Toleranzgrenze der Solltemperatur eine zusätzliche Kühlleistung freigeben kann.

Eine Leistung bzw. Förderleistung der Pumpe und/oder eine Öffnung des Ventils kann, vorzugsweise durch eine drehzahlgesteuerte Pumpe oder ein Stellventil, geregelt werden. Wenn die Pumpe einen drehzahlgesteuerten Motor als Antrieb aufweist, kann eine Förderleistung der Pumpe bzw. der Volumenstrom durch eine Einstellung einer Drehzahl der Pumpe bzw. des Motors gesteuert werden. Da mit einer höheren Drehzahl des Motors ein Energieverbrauch der Pumpe sehr stark steigt, kann eine Temperatur des Wärmeträgermediums, beispielsweise eine Vorlauftemperatur, so eingestellt werden, dass eine Summe aus Kühlleistung und Leistung bzw. Förderleistung der Pumpe minimal ist bzw. ist eine möglichst niedrige Vorlauftemperatur des Wärmeträgermediums vorteilhaft sein. Ebenso kann eine Öffnung des Ventils bzw. eine Impulsfolge entsprechend geregelt werden. Auf eine Messung eines Volumenstroms kann verzichtet werden, wenn bei einem Einsatz der Pumpe ein Volumenstrom nach einer Korrektur eines Einflusses eines Drucks, über eine Pumpenkennlinie aus einer Frequenz eines Umrichters der Pumpe berechnet werden kann.

Die Temperatur eines Temperiersystems der Gießform kann mit zumindest einem Temperatursensor der Messeinrichtung gemessen werden, welcher an einer Oberfläche der Gießform und/oder innerhalb der Gießform angeordnet sein kann. Eine Oberflächentemperatur der Gießform ist eine der wichtigsten Größen zur Regelung der Temperatur der Gießform. Da ein Temperatursensor regelmäßig eine andere Wärmeleitfähigkeit aufweist als die Gießform, gibt der Temperatursensor die Temperatur der Gießform bei einem Schuss bzw. bei einem Füllen der Gießform nicht korrekt wieder. Weiter wird die Temperatur der Oberfläche der Gießform auch durch eine Dicke einer Wandung der Gießform bestimmt. Aufgrund der Wärmeleitfähigkeit des Materials der Gießform kann sich im Bereich der Oberfläche der Gießform eine praktisch statische Temperatur, unabhängig von einer Füllung der Gießform mit Schmelze, ausbilden. Es kann daher vorteilhaft sein, wenn der Temperatursensor innerhalb der Gießform angeordnet ist. Prinzipiell ist es aber auch möglich, einen Temperatursensor an der Oberfläche der Gießform und einen weiteren Temperatursensor innerhalb der Gießform anzuordnen oder umgekehrt. Die Temperatur kann aber nicht immer direkt gemessen werden, da ein Temperatursensor dicht unter einer Oberfläche der Gießform beim Druckguss zu Rissen und damit zu einer Verkürzung einer Standzeit der Gießform führt.

So können zumindest zwei Temperatursensoren der Messeinrichtung, relativ zu der Oberfläche der Gießform in voneinander verschiedenen Tiefen in der Gießform angeordnet sein, wobei die Steuervorrichtung aus einer Differenz der mit den Temperatursensoren gemessenen Temperaturen und/oder aus einem Gradienten der in den jeweiligen Tiefen mit den Temperatursensoren gemessen Temperaturen einen Wärmestrom bestimmen kann. Die Steuervorrichtung kann so den Wärmestrom bestimmen bzw. integriert über die Zeit eine Wärmemenge. Die beiden Temperatursensoren bzw. Thermoelemente können innerhalb einer Temperatursonde in einem Relativabstand zueinander ausgebildet sein, sodass mit der Temperatursonde kontinuierlich zwei Temperaturwerte gemessen werden können. Beispielsweise kann jeweils eine Temperatur der Gießform in einer Tiefe > 30 mm und einer Tiefe < 30 mm relativ zu der Oberfläche der Gießform gemessen werden. Aus der Differenz der mit den zwei Temperatursensoren gemessenen Temperaturwerte kann eine Wärmeenergie bzw. ein Wärmefluss ermittelt werden, da sich die Temperatur der Gießform nahe der Oberfläche der Gießform eher statisch und sich die Temperatur der Gießform nahe einer Kavität der Gießform während einer Abfolge von Gießzyklen eher dynamisch verhält. Alternativ oder ergänzend kann der Temperaturgradient zwischen den jeweiligen Messstellen der Temperatursensoren genutzt werden, um eine Wärmemenge bzw. Wärmeleistung zu bestimmen. Die Wärmemenge kann von der Steuervorrichtung zur Berechnung bzw. Vorausberechnung der erforderlichen Kühlleistung genutzt werden.

Die Steuervorrichtung kann die Temperatur im Bereich der Temperierkanäle oder beim Kokillenguss nahe der Oberfläche der Gießform zur Regelung der Änderung der Kühlleistung des Wärmeträgermediums verwenden. Eine Temperatur in einem tieferen, statischen Bereich der Gießform kann zur Überwachung der Energiebilanz herangezogen werden. Sinkt eine Temperatur im statischen Bereich der Gießform, so ist die Kühlleistung zu hoch und vice versa. Weicht diese Temperatur von einer vorgegebenen Temperatur der Gießform ab, dann kann die Steuervorrichtung für die folgenden Gießzyklen entsprechend die verfügbare Wärmemenge ändern.

Der Temperatursensor für den Master-Temperierkreis kann vorteilhaft benachbart einer Kavität der Gießform, insbesondere benachbart des Bereichs des Formteils oder eines Angusskanals, der während des Gießzyklus zuletzt erstarrt, angeordnet sein. Der Sensor ist dann folglich an einer temperaturkritischen Stelle des Formteils positioniert, insbesondere da der zuletzt erstarrende Bereich des Formteils maßgeblich für einen Öffnungszeitpunkt der Gießform ist. Der Öffnungszeitpunkt der Gießform lässt sich dann verhältnismäßig genau bestimmen, wodurch eine Dauer des Gießzyklus verkürzt werden kann.

Da die Zykluszeiten beim Druckguss im Sekunden- bis Minutenbereich liegen, ist eine schnelle Regelung notwendig. Auch bei einer Messung an oder nahe der Oberfläche wäre die Verzögerungszeit zwischen Oberfläche und der Temperier-Tiefe zu lang, um genügend schnell reagieren zu können. Auch kann ein Datenmodell der Gießform erstellt werden, wobei das Datenmodell eine Gestalt der Gießform, eine räumliche Verteilung und/oder zeitliche Änderungen jeweils einer vorausgesetzten Temperatur der Gießform, des Wärmeträgermediums in den Temperierkanälen und/oder einer Schmelze des Formteils oder des Formteils umfassen kann, wobei das Datenmodell in der Steuervorrichtung gespeichert werden kann. Da eine Temperatur einer Oberfläche der Kavität nicht direkt gemessen werden kann, kann sie nach dem Verfahren durch ein dynamisches Datenmodell berechnet werden. Das Datenmodell kann eine Beziehung zwischen dem zeitlichen Verlauf einer Temperatur einer Oberfläche und einer Temperatur eines Temperatursensors im Bereich der Temperierung herstellen. Da diese Beziehung physikalisch festgelegt ist, kann sie eine äquivalente Information beider Temperaturen wiedergeben. Wird also ein optimaler Temperaturverlauf in einem Temperierbereich eingehalten, dann gilt dies genauso für den Verlauf einer Temperatur der Oberfläche. Dabei ist es vorteilhaft, dass die Temperatur im Temperierbereich eine Lebensdauer der Gießform nicht beeinflusst und sehr schnell auf die Kühlleistung reagiert. Damit ist eine schnelle Anpassung einer Temperatur an einen vorgegebenen Verlauf möglich. Das Datenmodell kann beispielsweise auf der Finite-Elemente-Methode (FEM) basieren und die Verteilung und zeitliche Änderung der zuvor genannten Variablen für die Gießform während eines Gießzyklus wiedergeben bzw. simulieren. Durch diese Simulation bzw. dynamische Modellbildung des Gießzyklus kann auch ein Zusammenhang von den Variablen dargestellt werden. Folglich kann von einer gemessenen Temperatur der Gießform auch ein Rückschluss auf eine Temperatur der Schmelze gezogen werden. Die Berechnung des Datenmodells kann experimentell oder mittels eines Computerprogrammprodukts, das die Form simuliert, durchgeführt werden. Das Datenmodell kann auch von der Steuervorrichtung selbst erstellt werden. Auch ist es möglich mehrere einzelne Datenmodelle der Gießform, beispielsweise zu jeweils den oben genannten Variablen, zu erstellen und entsprechend zu nutzen.

Die Steuervorrichtung kann mittels des Datenmodells aus der mit der Messeinrichtung gemessenen Temperatur der Gießform eine Oberflächentemperatur der Gießform berechnen. Da ein Zusammenhang zwischen der Oberflächentemperatur und einer innerhalb der Gießform gemessenen Temperatur besteht, kann auf Basis einer Differenzmessung das Datenmodell kalibriert werden.

Die Steuervorrichtung kann mittels des Datenmodells aus der Temperatur der Gießform, bevorzugt aus einer berechneten Oberflächentemperatur der Gießform, besonders bevorzugt aus einer maximalen Oberflächentemperatur der Gießform, eine Temperatur einer Schmelze berechnen. So kann besonders einfach die Temperatur der Schmelze bestimmt und zur Berechnung einer erforderlichen Kühlleistung genutzt werden.

Die Steuervorrichtung kann die Temperatur der Schmelze auf Erreichung eines maximalen und/oder minimalen Grenzwertes hin überwachen. Es kann auch vorgesehen sein, wobei bei einer Annäherung an den maximalen bzw. minimalen Grenzwert eine Änderung der Kühlleistung des Wärmeträgermediums mittels der Temperiervorrichtung durchgeführt werden kann. So kann sichergestellt werden, dass die Schmelze eine Kavität der Gießform vollständig ausfüllt bzw. keine zu kleine oder übermäßige Kühlung der Gießform erfolgt. Werden Unregelmäßigkeiten erkannt bzw. der jeweilige Grenzwert überschritten oder unterschritten, kann davon ausgegangen werden, dass das Formteil nicht nach den vorausgesetzten Qualitätsstandards gegossen wurde und daher gegebenenfalls als Ausschuss klassifiziert werden muss.

Die Steuervorrichtung kann mittels des Datenmodells eine Dicke einer erstarrten Schale des Formteils berechnen, wobei die Steuervorrichtung beim Erreichen eines Wertes eine Öffnung einer Gießform initiieren kann. Die Berechnung der erstarrten Schale des Formteils kann kontinuierlich erfolgen, sodass bei Erreichen der erforderlichen Dicke der Schale das Formteil ergriffen und aus der Gießform entnommen werden kann. So ist es möglich einen frühestmöglichen Zeitpunkt für die mögliche Öffnung der Gießform zu berechnen und den Gießzyklus weiter zu verkürzen. Hieraus kann dann abgeleitet werden, an welcher Stelle die Schmelze bzw. das Formteil bis zu welcher Dicke erstarrt sein muss. Eine obere Schicht der Gießform mit Temperatursensoren und die Schale des Formteils wirken als Wärmewiderstände, durch die ein Wärmestrom fließt. Der Wärmestrom für ein Flächenelement kann aus einer Temperaturdifferenz der Temperatursensoren in unterschiedlicher Tiefe und ihrem Abstand bestimmt werden. Der Wärmestrom in der Gießform und der Schale sind gleich. Aus dem Wärmestrom und der Temperaturdifferenz der Schale, die sich aus der Oberflächentemperatur der Gießform und der an einer Grenze der erstarrten Schale zum flüssigen Teil herrschenden bekannten Temperatur der Schmelze bestimmen lässt, kann die Schalendicke unter Berücksichtigung der unterschiedlichen Wärmeleitung von Schale und Gießform ermittelt werden. Die Berechnung kann auch mittels einer Wärmeenergiebilanz erfolgen. So kann aus einer Temperaturdifferenz innerhalb der Gießform ein Temperaturgradient der Gießform und unter Berücksichtigung der jeweiligen Wärmeleitkoeffizienten von Gießform und Schmelze eine Temperaturdifferenz innerhalb der Schmelze bzw. des Formteils und damit ein Temperaturgradient der Schmelze bzw. des Formteils bestimmt werden. Alternativ ist eine experimentelle Ermittlung einer Dicke der Schale möglich. Eine Zeit bis zur Erstarrung des gesamten Formteils zeigt sich in einer starken Änderung eines Temperaturgradienten der Oberfläche der Gießform. Diese Zeit kann sowohl mittels des Datenmodells bzw. in einer FEM-Simulation als auch experimentell leicht gemessen werden. Da diese Zeit von der Kühlleistung abhängt, muss das Experiment mit zumindest zwei Kühlleistungen durchgeführt werden. Daraus kann dann die Zeit für jede beliebige eingestellte Kühlleistung berechnet werden. Da die Erstarrung etwa linear mit der Zeit erfolgt, kann als Vorgabe der Dicke der Schale ein entsprechender Bruchteil der Zeit als Vorgabe für die Öffnung der Gießform eingestellt werden.

Die Steuervorrichtung oder ein Computer mit dem Datenmodell kann mittels des Datenmodells für den Gießzyklus die vorausgesetzte Temperatur der Gießform und deren zeitliche Änderung berechnen. Die Kühlleistung des Wärmeträgermediums kann dann mittels der Temperiervorrichtung nach der vorausgesetzten Temperatur der Gießform, bevorzugt in Abhängigkeit einer Differenz von vorausgesetzter und bestimmter bzw. gemessener Temperatur der Gießform, geregelt werden. Die vorausgesetzte Temperatur der Gießform und deren zeitliche Änderung kann für einen Temperatursensor der Messeinrichtung bzw. dessen Position berechnet werden. So kann bereits eine Kühlleistung für eine zu erwartende Temperatur der Gießform bereitgestellt werden, um unter Berücksichtigung eines Wärmestroms bzw. einer Wärmeleitung der Gießform und einen dadurch bedingten zeitlichen Verzug rechtzeitig eine Kühlung der Gießform durchzuführen. Dabei kann die Kühlleistung vorzugsweise auf einen Bereich der Erstarrung und/oder einen Bereich nach der Entnahme des Gussteils konzentriert werden, um den steilstmöglichen mittleren Kühlgradienten zwischen Formöffnung und Erreichen der vorgegebenen Endtemperatur an der Oberfläche der Kavität zu erreichen. Die Änderung der Kühlleistung kann dabei auf Basis der Differenz der vorausgesetzten Temperatur und der bestimmten bzw gemessenen Temperatur korrigiert werden. Die Steuervorrichtung oder ein separater Computer kann mittels des Datenmodells für den Gießzyklus eine sogenannte Soll-Kurve einer Oberflächentemperatur der Gießform erstellen. Dabei kann auch eine Wirkung eines Sprühvorgangs in dem Datenmodell berücksichtigt werden. Die Steuervorrichtung kann demzufolge auch eine Dauer und eine Intensität eines Sprühvorgangs entsprechend anpassen. Wie sich gezeigt hat, kann die Soll-Kurve der Temperatur der Temperierkanäle die tatsächliche Kurve der Oberflächentemperatur im Wesentlichen nachbilden.

Die Steuervorrichtung kann die vorausgesetzte Temperatur der Gießform und deren zeitliche Änderungen in eine Folge von Gradienten als eine Führungsgröße eines Reglers eines Regelkreises der Steuervorrichtung umformen. Die Steuervorrichtung kann die vorausgesetzte Temperatur der Gießform und deren zeitliche Änderungen in Abhängigkeit einer Differenz von vorausgesetzter und bestimmter Temperatur der Gießform, vorzugsweise im Bereich der Temperierkanäle, regeln. So kann ein Verlauf eines Sollwertes einer Kühlleistung des Wärmeträgermediums, oder alternativ, wenn eine Pumpe Verwendung findet, eine Drehzahl eines Motors der Pumpe, genutzt werden, um eine zeitliche Änderung der Kühlleistung in eine Folge von Gradienten einer Temperatur oder einer anderen Größe, die einen Temperaturverlauf wiedergibt, umzuformen. Diese Folge von Gradienten kann zur Ausbildung eines schnellen proportionalen Regelkreises genutzt werden, ohne dass weitere besondere Berechnungen erforderlich wären.

Die Steuervorrichtung kann einen Mittelwert vorangehender Stellgrößenverläufe von Gießzyklen ermitteln, wobei die Steuervorrichtung für den Gießzyklus eine Stellgröße des Regelkreises an den Mittelwert bzw. die Mittelwerte anpassen kann. Folglich kann der Stellgröße des Regelkreises der wahrscheinlichste Stellverlauf überlagert werden, sodass ein noch schnellerer Regelkreis ausgebildet werden kann. Der wahrscheinlichste Stellverlauf kann von der Steuervorrichtung automatisiert aus einem gleitenden Mittelwert vorangehender Stellgrößenverläufe ermittelt werden. Ein unerwünschtes Einschwingen des Regelkreises wird so vermieden.

Die Steuervorrichtung kann mittels des Datenmodells aus der Temperatur der Schmelze eine Wärmeenergie einer Schmelze des Formteils oder des Formteils berechnen, wobei in Abhängigkeit der Wärmeenergie bzw. eines Energiegehalts eine Änderung einer Kühlleistung des Wärmeträgermediums mittels der Temperiervorrichtung durchgeführt werden kann. Die Kühlleistung kann so an die noch aus der Gießform abzuführende Wärmeenergie angepasst werden. Eine schnelle Möglichkeit zur Überprüfung der Wärmebilanz bietet eine Integration des Temperaturverlaufs im Temperierbereich. Liegt der Mittelwert der Integration oberhalb oder unterhalb der Formtemperatur des stabilen Bereichs, dann ist die Kühlleistung zu gerig bzw. zu hoch. Ein langzeitliches, endgültiges Signal für eine Unbalance ist der Anstieg oder der Abfall der Formtemperatur.

Weiter kann die Steuervorrichtung für weitere Temperiervorrichtungen der Gießform optimale Temperaturvorgaben einer Temperatur im Bereich der Temperierung und deren Oberflächentemperatur in der Weise verarbeiten, dass sie für jede Temperiervorrichtung Warnsignale bei Überschreitung vorgegebener Toleranzen herausgibt und/oder Steuersignale, um über Ventile durch zusätzliche Kühlleistung den Temperaturverlauf in den Toleranzgrenzen zu halten.

Die Steuervorrichtung kann mittels des Datenmodells eine vorausgesetzte Temperatur der Gießform vor einem Füllen der Gießform berechnen und mit der Temperiervorrichtung eine Kühlung oder eine Beheizung der Gießform durchführen. Auch hierdurch kann ein zeitlicher Ablauf des Gießzyklus weiter verkürzt werden. Die Gießform kann dann bereits während eines Kühlvorgangs, nach einer Entnahme des Formteils, auf die zum Füllen der Gießform gewünschte Temperatur gebracht werden. Dabei kann es auch erforderlich sein, statt einer Kühlung der Gießform mittels des Wärmeträgermediums eine Beheizung der Gießform durchzuführen. Die Beheizung kann ebenfalls mittels der Temperiervorrichtung erfolgen. Die Gießform kann Temperierkanäle zur Beheizung aufweisen, die von einem weiteren Wärmeträgermedium der Temperiervorrichtung durchströmt werden. Gleichfalls ist es möglich, das zur Kühlung vorgesehene Wärmeträgermedium auch zur Beheizung zu nutzen. Weiter können mehrere Temperierkanäle, die voneinander unabhängig sind, in der Gießform ausgebildet sein, sodass die Temperiervorrichtung über eine Anzahl von Medienkreisläufen mit jeweils Wärmeträgermedien verfügt. Weiter kann vorgesehen sein, dass ein Medienkreislauf mit der größten Kühlleistung als eine Stellgröße einer Regelung von der Steuervorrichtung verwendet wird. Alternativ können die jeweiligen Medienkreisläufe unabhängig voneinander geregelt werden. Die Temperiervorrichtung kann daher aus mehreren derartigen Baugruppen bzw. Temperiergeräten ausgebildet sein.

er Gießzyklus kann mit folgenden Schritten durchgeführt werden:
a) Dosieren der Schmelze in die Gießmaschine;
b) Füllen der Gießform mit der Schmelze;
c) Kühlen der Gießform, Erstarren des Formteils;
d) Öffnen der Gießform und Entnehmen des Formteils;
e) Kühlen der Oberfläche der Gießform, bevorzugt Sprühen, Blasen.
wobei die Steuervorrichtung die Schritte derart anpassen kann, dass eine Zeitspanne und/oder ein Energieverbrauch zur Durchführung des Gießzyklus und/oder eine Standzeit der Gießform optimiert ist. Das Kühlen der Gießform kann fortwährend erfolgen, d.h. während einigen oder allen Schritten des Gießzyklus. Auch kann auf ein Sprühen und/oder Blasen verzichtet werden, wenn die Gießform vor dem Schließen der Gießform bereits auf die erforderliche Temperatur abgekühlt wurde.

Weiter kann die Steuervorrichtung den Gießzyklus derart steuern, dass die Änderung der Kühlleistung des Wärmeträgermediums mit dem größten möglichen Gradienten erfolgt, dass die Kühlleistung an eine verfügbare Kühlleistung angepasst wird, dass eine Vorlauftemperatur und ein Volumenstrom des Wärmeübertragermediums an den niedrigsten möglichen Wert angepasst werden, oder dass eine Temperaturdifferenz zwischen einer Oberfläche der Gießform und der Schmelze während des Gießzyklus minimiert wird. Wenn die Änderung der Kühlleistung mit dem größten möglichen Gradienten, vorzugsweise bei Annäherung der Oberflächentemperatur an die statische Formtemperatur, wo der "natürliche" Gradient sehr klein wird, erfolgt, kann ein Gießzyklus zeitlich optimiert werden. Der Gradient kann noch weiter gesteigert werden, allerdings ist es dann erforderlich, die Gießform zu beheizen.

Alternativ kann die verfügbare Kühlleistung an einen durch die eingebrachte Schmelze sich ergebenden Wärmefluss angepasst werden, sodass gegebenenfalls durch eine Regelung der Kühlleistung nach der Temperatur der Gießform auf eine Beheizung der Gießform verzichtet werden kann.

Sofern die Temperiervorrichtung über eine Pumpe zur Förderung des Wärmeträgermediums verfügt, kann ein Energieverbrauch der Temperiervorrichtung bzw. der Pumpe dadurch optimiert werden, dass eine Kühlleistung auf eine möglichst niedrige Temperatur des Wärmeträgermediums bei einer minimalen Drehzahl der Pumpe eingestellt wird. Weiter kann ein thermischer Stress der Gießform, und damit eine Standzeit der Gießform, dadurch optimiert werden, dass zunächst eine sehr hohe Kühlleistung beim Einbringen der Schmelze in die Gießform zur Verfügung gestellt wird, die dann vergleichsweise steil abfällt bzw. schnell vermindert wird. Ein thermischer Stress ist insbesondere dann niedrig, wenn eine Temperatur der Schmelze und eine Temperatur der Gießform, insbesondere Oberflächentemperatur der Gießform, eine möglichst geringe Differenz aufweist und möglichst konstant gehalten wird. Dies kann unter anderen dadurch erreicht werden, dass die Temperatur der Gießform vor dem Füllen nicht allzu weit abgesenkt, nachfolgend jedoch stärker gekühlt wird. Alternativ kann vor dem Füllen der Gießform diese kurzzeitig aufgeheizt werden. Weiter kann durch eine stärkere Kühlung der Gießform ein Sprühen reduziert oder eliminiert werden.

Die erfindungsgemäße Gießmaschine zur Herstellung von Formteilen aus Metall mittels Gießen, insbesondere Druckgießen, Kokillengießen oder dergleichen, umfasst eine Gießform, wobei während eines mit der Gießmaschine ausführbaren Gießzyklus ein Formteil ausbildbar ist, wobei die Gießmaschine eine Temperiervorrichtung umfasst, mittels der die Gießform kühlbar ist, wobei in der Gießform Temperierkanäle ausgebildet sind, die zur Kühlung der Gießform von einem Wärmeträgermedium der Temperiervorrichtung durchströmbar sind, wobei die Gießmaschine eine Steuervorrichtung umfasst, mit der eine mit einer Messeinrichtung der Steuervorrichtung bestimmbare Temperatur der Gießform regelbar ist, wobei mittels der Steuervorrichtung während des Gießzyklus in Abhängigkeit der bestimmten Temperatur der Gießform eine Änderung einer Kühlleistung des Wärmeträgermediums mittels der Temperiervorrichtung durchführbar ist.

Zu den Vorteilen der erfindungsgemäßen Gießmaschine wird auf die Vorteilsbeschreibung des erfindungsgemäßen Verfahrens verwiesen. Weitere vorteilhafte Ausführungsformen einer Gießmaschine ergeben sich aus den Merkmalsbeschreibungen der auf den Verfahrensanspruch 1 rückbezogenen Unteransprüche.

Nachfolgend werden bevorzugte Ausführungsformen der Erfindung unter Bezugnahme auf die beigefügten Zeichnungen näher erläutert.

Es zeigen:
- **Fig. 1**: eine schematische Darstellung einer Gießmaschine;
- **Fig. 2**: eine Teilschnittansicht einer Gießform;
- **Fig. 3**: ein Temperatur-Zeit-Diagramm eines Gießzyklus;
- **Fig. 4**: ein Ablaufdiagramm einer Regelung;
- **Fig. 5**: einen Verlauf einer Temperatur einer Oberfläche einer Gießform;
- **Fig. 6**: einen optimierten Verlauf einer Temperatur einer Oberfläche einer Gießform;
- **Fig. 7**: eine Berechnung einer Energiebilanz aus einer Fläche oberhalb und unterhalb einer vorgegebenen einer Gießform.

Die **Fig. 1** zeigt eine vereinfachte schematische Darstellung einer Gießmaschine 10 mit einer Gießform 11 und einer Temperiervorrichtung 12. Die Gießmaschine 10 umfasst weiter eine hier nicht näher dargestellte Steuervorrichtung mit einer Messeinrichtung 13. Die Gießmaschine 10 ist zum Druckgießen von Leichtmetall, insbesondere Aluminium oder Magnesium, ausgebildet und kann eine Abfolge von Gießzyklen zur Herstellung von jeweils Formteilen automatisiert ausführen. Dabei wird in einer Füllkammer 14 der Gießmaschine 10 eine Schmelze 15 des betreffenden Metalls bereitgestellt und mittels eines Kolbens 16 über einen Gießkanal 17 und einen Anschnitt 18 in eine Kavität 19 der Gießform 11 gefördert. Das Einfüllen der Schmelze 15 in die Kavität 19 bzw. die Gießform 11 wird auch als Schuss bezeichnet.

Innerhalb der Gießform 11 sind weiter Temperierkanäle 20 und 21 ausgebildet. Die Temperierkanäle 20 und 21 werden von einem Wärmeträgermedium der Temperiervorrichtung 12 durchströmt. Das Wärmeträgermedium kann beispielsweise Öl sein. Die Temperierkanäle 20 und 21 sind jeweils über Medienkreisläufe 22 bzw. 23 mit einer Temperiereinrichtung 24 bzw. einer Temperiereinrichtung 25 der Temperiervorrichtung 12 verbunden. Die Temperiereinrichtungen 24 und 25 dienen zum Kühlen und/oder Beheizen des jeweiligen Wärmträgermediums.

Hier ist eine Kühlung der Gießform 11 nach einem Füllen mit der Schmelze 15 vorgesehen. Nach einer Erstarrung der Schmelze 15 innerhalb der Gießform 11 zu einem Formteil werden Formhälften 26 und 27 der Gießform 11 geöffnet und das Formteil wird entnommen. Darüber hinaus ist an der Gießform 11 ein Temperatursensor 28 der Messeinrichtung 13 angeordnet. Der Temperatursensor 28 ist innerhalb der Gießform 11, d.h. unterhalb einer Oberfläche 29 der Gießform 11, positioniert. Mit dem Temperatursensor 28 wird eine Temperatur der Gießform 11 während eines Gießzyklus gemessen, wobei die Steuervorrichtung während des Gießzyklus in Abhängigkeit der gemessenen Temperatur der Gießform 11 eine Änderung einer Kühlleistung des Wärmeträgermediums mittels der Temperiervorrichtung 12 durchführt.

Die **Fig. 2** zeigt eine nähere Schnittansicht der Gießform 11 mit dem Temperatursensor 28. Der Temperatursensor 28 ist Bestandteil einer Temperatursonde 30, die einen weiteren Temperatursensor 31 aufweist. Eine Wandung 32 der Gießform 11 weist eine Bohrung 33, in die die Temperatursonde 30 eingesetzt ist. Der Temperatursensor 28 ist benachbart der Kavität 19 in einem Bereich 34 der Wandung 32 angeordnet. Der weitere Temperatursensor 31 ist innerhalb eines Bereichs 35 der Wandung 32 angeordnet. Im Bereich 34 entwickelt sich eine Temperatur der Gießform 11 bei dem Einfüllen der Schmelze 15 in die Kavität 19 dynamisch, wobei in dem Bereich 35 die Temperatur der Gießform 11 eher statistisch ist. Der Temperierkanal 21 sorgt in dem Bereich 34 für eine gezielte Kühlung der Gießform 11. Eine Differenz einer mit dem Temperatursensor 28 und dem weiteren Temperatursensor 31 jeweils gemessenen Temperatur wird zur Bestimmung eines Wärmeflusses mittels der Steuervorrichtung genutzt.

Die **Fig. 3** zeigt ein Temperatur-Zeit-Diagramm für einen einzelnen Gießzyklus, wie er auch mit der zuvor beschriebenen Gießmaschine in einer Abfolge ausgeführt werden kann. In einem ersten Schritt 36 wird eine Schmelze in eine Füllkammer einer Gießmaschine dosiert. Währenddessen erfolgt eine fortschreitende Abkühlung der Gießform der Gießmaschine. Nachfolgend wird in einem Schritt 37 eine Kavität der Gießform mit der Schmelze gefüllt. In einem Schritt 38 wird die Gießform mittels einer Temperiervorrichtung gekühlt und abschließend das dann erstarrte Formteil aus der Gießform entnommen. Die geöffnete Gießform wird in einem Schritt 39 weiter gekühlt und in einem Schritt 40 durch Sprühen ergänzend an einer Oberfläche der Gießform so weit gekühlt, dass ein nachfolgender Gießzyklus initiiert werden kann.

Die **Fig. 4** zeigt eine schematische Darstellung einer Regelung der mit der **Fig. 1** beschriebenen Gießmaschine. In der Steuervorrichtung der Gießmaschine ist ein Datenmodell der Gießform gespeichert, wobei das Datenmodell eine Gestalt der Gießform, eine räumliche Verteilung und/oder zeitliche Änderung jeweils einer vorausgesetzten Temperatur der Gießform, des Wärmeträgermediums in den Temperierkanälen und/oder einer Schmelze des Formteils oder des Formteils umfasst. Ausgehend von dem Datenmodell kann eine Kühlleistung des Wärmeträgermediums von der Steuervorrichtung bestimmt werden, aus der sich ein Temperaturgradient für jeden Zeitpunkt des Gießzyklus ergibt. Die Steuervorrichtung wandelt demgemäß einen Sollwertverlauf 41 in eine Folge von Gradienten 42 um, die als eine Führungsgröße 43 eines Regelkreises 44 genutzt wird. Nachfolgend einem PID-Regler 45 ist eine Stellgröße 46 mit einem Stellglied 47 überlagert. Das Stellglied 47 bildet aus Mittelwerten 48 vorausgegangener Gießzyklen eine Stellkurve 49, die die Stellgröße 46 für eine Regelstrecke 50 anpasst. Mit dem so ausgebildeten Regelkreis 44 ist eine besonders schnelle Anpassung einer Temperatur der Gießform während eines Gießzyklus möglich.

**Fig. 5** zeigt einen Verlauf einer Oberflächentemperatur dem eine Exponential-Funktion mit negativem Zeit-Exponenten folgt. Diese ist dadurch gekennzeichnet, dass die Abkühlgeschwindigkeit proportional der Differenz der Oberflächen- und der Temperatur im Temperierbereich ist. Wie Fig. 5 zeigt, fällt die Temperatur der Oberfläche zunächst steil ab, der Gradient wird dann durch die niedrige Temperaturdifferenz zur Temperatur im Temperierungsbereich bewirkt und was zu einer langen Zeit bis zur Abkühlung auf die vorgegebene Endtemperatur führt. Daraus ergibt sich die Strategie zur Optimierung der Temperierungskurve. Wie **Fig. 6** zeigt, genügt schon eine geringe Absenkung der Temperatur im Bereich der Temperierung, um die Endtemperatur in der halben Zeit zu erreichen.

Das Optimierungskriterium des Verfahrens ist daher wie folgt zusammenzufassen: Die zur Kühlung verfügbare Wärmemenge wird wahlweise in den Bereich 36 zur schnelleren Erstarrung und Verbesserung des Gefüges und/oder dazu eingesetzt, einen maximalen mittleren TemperaturGradienten zwischen der Öffnung der Form und dem Erreichen der Endtemperatur zu erreichen. Die optimale Temperaturkurve kann iterativ manuell oder mit einem Rechenprogramm bestimmt werden.

Eine einfache Überwachung und Anpassung der Kühlleistung erlaubt das Verfahren nach dem Ausführungsbeispiel, indem es gemäß **Fig. 7** ein Integral des Verlaufs der Temperatur im Bereich der Temperierung unterhalb und oberhalb der vorgegebenen Formtemperatur bildet. Beide Integrale entsprechen je einer Wärmemenge und müssen gleich sein, wenn die Energiebilanz korrekt ist. Damit kann das Steuerungssystem die Kühlleistung sehr schnell korrigieren.

## Patentansprüche

1. Verfahren zur Herstellung von Formteilen aus Metall mittels Gießen, insbesondere Druckgießen, Kokillengießen oder dergleichen, wobei das Verfahren mit einer Gießmaschine (10) mit einer Gießform (11) durchgeführt wird, wobei während eines mit der Gießmaschine ausgeführten Gießzyklus ein Formteil ausgebildet wird, wobei mit einer Temperiervorrichtung (12) der Gießmaschine eine Kühlung der Gießform durchgeführt wird, wobei zur Kühlung der Gießform in der Gießform ausgebildete Temperierkanäle (20, 21) von einem Wärmeträgermedium der Temperiervorrichtung durchströmt werden, wobei mit einer Steuervorrichtung der Gießmaschine eine Regelung einer mit einer Messeinrichtung (13) der Steuervorrichtung bestimmten Temperatur der Gießform durchgeführt wird,
**dadurch gekennzeichnet,**
**dass** von der Steuervorrichtung während des Gießzyklus in Abhängigkeit der bestimmten Temperatur der Gießform eine Änderung einer Kühlleistung des Wärmeträgermediums mittels der Temperiervorrichtung durchgeführt wird.

2. Verfahren nach Anspruch 1,
**dadurch gekennzeichnet,**
**dass** die Kühlleistung des Wärmeträgermediums von der Steuervorrichtung für aufeinanderfolgende Gießzyklen jeweils angepasst wird.

3. Verfahren nach Anspruch 1 oder 2,
**dadurch gekennzeichnet,**
**dass** von der Steuervorrichtung eine Vorlauftemperatur, eine Rücklauftemperatur und/oder ein Volumenstrom des Wärmeträgermediums bestimmt und eine Kühlleistung des Wärmeträgermediums berechnet wird, wobei die Temperiervorrichtung (12) die Kühlleistung an die für den Gießzyklus noch verfügbare Kühlleistung anpasst.

4. Verfahren nach einem der vorangehenden Ansprüche,
**dadurch gekennzeichnet,**
**dass** mittels der Temperiervorrichtung (12) eine Vorlauftemperatur und/oder ein Volumenstrom des Wärmeträgermediums in den Temperierkanälen (20, 21) geändert wird.

5. Verfahren nach Anspruch 4,
**dadurch gekennzeichnet,**
**dass** der Volumenstrom des Wärmeträgermediums mittels einer Pumpe und/oder eines Ventils der Temperiervorrichtung (12) eingestellt wird.

6. Verfahren nach einem der vorangehenden Ansprüche,
**dadurch gekennzeichnet,**
**dass** die Temperatur der Gießform (11) mit zumindest einem Temperatursensor (28, 31) der Messeinrichtung (13) gemessen wird, welcher an einer Oberfläche (29) der Gießform und/oder innerhalb der Gießform angeordnet ist.

7. Verfahren nach Anspruch 6,
**dadurch gekennzeichnet,**
**dass** die Steuervorrichtung die Temperatur im Bereich (34) der Temperierkanäle (20, 21) oder nahe der Oberfläche (29) der Gießform (11) zur Regelung der Änderung der Kühlleistung des Wärmeträgermediums verwendet.

8. Verfahren nach Anspruch 7,
**dadurch gekennzeichnet,**
**dass** der Temperatursensor (28, 31) benachbart einer Kavität (19) der Gießform (11), insbesondere benachbart des Bereichs des Formteils oder eines Angusskanals der während des Gießzyklus zuletzt erstarrt, angeordnet ist.

9. Verfahren nach einem der vorangehenden Ansprüche,
**dadurch gekennzeichnet,**
**dass** ein Datenmodell der Gießform (11) erstellt wird, wobei das Datenmodell eine Gestalt der Gießform, eine räumliche Verteilung und/oder zeitliche Änderung jeweils einer vorausgesetzten Temperatur der Gießform, des Wärmeträgermediums in den Temperierkanälen (20, 21) und/oder einer Schmelze (15) des Formteils oder des Formteils umfasst, wobei das Datenmodell in der Steuervorrichtung gespeichert wird.

10. Verfahren nach Anspruch 9,
**dadurch gekennzeichnet,**
**dass** die Steuervorrichtung mittels des Datenmodells aus der Temperatur der Gießform (11), bevorzugt aus einer Oberflächentemperatur der Gießform, besonders bevorzugt aus einer maximalen Oberflächentemperatur der Gießform, eine Temperatur einer Schmelze (15) berechnet.

11. Verfahren nach Anspruch 10,
**dadurch gekennzeichnet,**
**dass** die Steuervorrichtung die Temperatur der Schmelze (15) auf Erreichung eines maximalen und/oder minimalen Grenzwerts hin überwacht.

12. Verfahren nach Anspruch 10 oder 11,
**dadurch gekennzeichnet,**
**dass** die Steuervorrichtung mittels des Datenmodells eine Dicke einer erstarrten Schale des Formteils berechnet, wobei die Steuervorrichtung bei Erreichen eines Wertes eine Öffnung der Gießform (11) initiiert.

13. Verfahren nach einem der Ansprüche 10 bis 12,
**dadurch gekennzeichnet,**
**dass** die Steuervorrichtung die Kühlleistung des Wärmeträgermediums mittels der Temperiervorrichtung (12) nach der vorausgesetzten Temperatur der Gießform (11), bevorzugt in Abhängigkeit einer Differenz von vorausgesetzter Temperatur und bestimmter Temperatur der Gießform, regelt.

14. Verfahren nach einem der Ansprüche 10 bis 13,
**dadurch gekennzeichnet,**
**dass** die Steuervorrichtung fortlaufend ein Integral einer Temperatur im Bereich der Temperierung oberhalb und unterhalb der statischen Formtemperatur bildet und bei einer Abweichung vom Wert Null die Kühlleistung schrittweise anpasst, derart, dass der Wert Null erreicht und gehalten wird.

15. Verfahren nach einem der vorangehenden Ansprüche,
**dadurch gekennzeichnet,**
**dass** der Gießzyklus mit folgenden Schritten (36, 37, 38, 39, 40) durchgeführt wird:
a.) Dosieren der Schmelze (15) in die Gießmaschine (10);
b.) Füllen der Gießform (11) mit der Schmelze;
c.) Kühlen der Gießform, Erstarren des Formteils;
d.) Öffnen der Gießform und Entnehmen des Formteils;
e.) bevorzugt Sprühen, Blasen der Gießform,
wobei die Steuervorrichtung die Schritte derart anpasst, dass eine Zeitspanne und/oder ein Energieverbrauch zur Durchführung des Gießzyklus und/oder eine Standzeit der Gießform optimiert ist.

16. Gießmaschine (10) zur Herstellung von Formteilen aus Metall mittels Gießen, insbesondere Druckgießen, Kokillengießen oder dergleichen, umfassend eine Gießform (11), wobei während eines mit der Gießmaschine ausführbaren Gießzyklus ein Formteil ausbildbar ist, wobei die Gießmaschine eine Temperiervorrichtung (12) umfasst, mittels der die Gießform kühlbar ist, wobei in der Gießform Temperierkanäle (20, 21) ausgebildet sind, die zur Kühlung der Gießform von einem Wärmeträgermedium der Temperiervorrichtung durchströmbar sind, wobei die Gießmaschine eine Steuervorrichtung umfasst, mit der eine mit einer Messeinrichtung (13) der Steuervorrichtung bestimmbare Temperatur der Gießform regelbar ist,
**dadurch gekennzeichnet,**
**dass** mittels der Steuervorrichtung während des Gießzyklus in Abhängigkeit der bestimmten Temperatur der Gießform eine Änderung einer Kühlleistung des Wärmeträgermediums mittels der Temperiervorrichtung durchführbar ist.
